# DEMANDE DE BREVET EUROPEEN

(11) **EP 0 779 639 A1**
(43) Date de publication de la demande: **18.06.1997**
(21) Numéro de dépôt: 96402652.0
(22) Date de dépôt: 06.12.1996
(51) Int. Cl.: H01H 43/10

(54) **Programmateur de lave-linge**

(30) Priorité: 15.12.1995 FR 9514916
(71) Demandeur: CIAPEM, F-69007 - Lyon (FR)
(72) Inventeur: Montagnon, Bruno, Thomson-CSF-SCPI, 94117 Arcueil Cedex (FR)
(74) Mandataire: Benoit, Monique

(57) **Abrégé**

L'invention concerne un programmateur d'appareil électroménager.

Le programmateur entraînant un tambour (4) ayant au moins deux séquences de rotation et comportant un composant électromécanique entraînant une ou plusieurs cames agissant sur l'état d'interrupteurs (1), il comporte des moyens de comptage (2) de la durée d'application d'une tension (E) et des moyens de commande (3) des séquences de rotation du tambour (4), une tension (E) étant appliquée par l'intermédiaire d'un interrupteur (1) sur au moins une entrée (2) des moyens de comptage (2), la détermination de la séquence de rotation est fonction de la durée d'application de la tension (E).

Application : Lave-Linge.

## Description

La présente invention concerne un programmateur de lave-linge, ces demiers comportant un tambour entraîné par un moteur électrique.

Aujourd'hui les lave-linge fonctionnent de façon automatique sous la commande d'un programmateur. Ce dernier comporte généralement une partie électromécanique à moteur électrique entraînant un système de cames agissant sur des interrupteurs de commande des divers organes de la machine. A cet élément électromécanique est associé le plus souvent un module électronique. Ce type de programmateur est généralement appelé programmateur mixte.

Au cours du fonctionnement d'un lave-linge, le tambour, qui est entraîné par un moteur électrique, tourne à une vitesse déterminée, dans un sens et dans un autre, les périodes de rotation étant séparées par des périodes de repos. Les phases de fonctionnement du lave-linge sont généralement une phase de lave-linge où le tambour tourne sensiblement à vitesse constante, de l'ordre par exemple de 50 tours par minute, et une phase d'essorage où le tambour monte en vitesse de rotation selon un profil prédéterminé.

Dans un programmateur mixte, le module électronique, qui comprend un microcontroleur, lit la position du système électromécanique du programmateur, cette dernière étant commandée en rotation par un micromoteur. Le système électromécanique comporte des cames agissant sur des interrupteurs électriques. C'est la position de ces derniers qui permet au microcontroleur du module électronique de repérer la position angulaire du système électromécanique en rotation, le déroulement du fonctionnement d'un lave-linge étant fonction de cette position angulaire.

Une première position signale par exemple au microcontroleur de lancer la phase de lavage alors qu'une autre position lui signale de lancer la phase d'essorage. D'autres positions indiquent aussi par exemple les arrêts et les changements de sens de rotation du moteur.

La lecture des consignes du programmateur électromécanique par le microcontroleur nécessite plusieurs entrées sur ce dernier ainsi que les cables et connexions correspondantes.

Les lave-linge, comme tous les appareils électroménagers sont destinés au grand public et à ce titre doivent être fabriqués aux plus faibles coûts possibles. En particuliers le coût d'un programmateur mixte ne doit pas être élevé, et notamment ses composants et sa fabrication. Il est connu que plus le nombre d'entrées/sorties du module électronique augmente, plus ce dernier coûte cher. Il faut en effet utiliser alors des microcontroleurs ou des microprocesseurs ayant beaucoup d'entrées, qui sont coûteux, ou bien rajouter des interfaces d'entrées/sorties, ce qui augmente aussi le prix de revient du module électronique. Au coût des composants s'ajoute le coût de câblage. Un plus grand nombre d'entrées/sorties sur le module électronique rend son câblage plus complexe et donc par là-même plus coûteux.

Il apparaît donc qu'économiser des entrées ou des sorties dans le domaine des programmateurs mixtes pour lave-linge est une démarche importante qui réduit le coût de revient de ces programmateurs.

Le but de l'invention est de réduire le coût de réalisation des programmateurs mixtes notamment pour lave-linge en réduisant le nombre d'entrées sur le module électronique de ces derniers.

A cet effet, l'invention a pour objet un programmateur tel que décrit par la revendication 1.

L'invention a pour principaux avantages qu'elle est simple à mettre en oeuvre et qu'elle s'adapte à tous types programmateurs mixtes.

D'autres caractéristiques et avantages de l'invention apparaîtront à l'aide de la description qui suit faite en regard de dessins annexes qui représentent :
- la figure 1, un premier mode de réalisation possible d'un programmateur selon l'invention ;
- la figure 2, un deuxième mode de réalisation possible d'un programmateur selon l'invention ;
- la figure 3, un exemple de mode de réalisation simplifié par rapport aux modes de réalisations précédents.

La figure 1, présente par un synoptique, exemple de réalisation d'un programmateur selon l'invention. Celui-ci comporte un composant électromécanique, non représenté, comportant un moteur électrique entraînant une ou plusieurs cames.

Ces cames agissent sur l'état d'interrupteurs. Sur la figure 1, un de ces interrupteurs 1 est représenté. Le programmateur selon l'invention comporte en outre des moyens 2 de comptage de la durée d'application d'une tension E et des moyens 3 de commande des séquences de rotation d'un tambour 4. Une tension E est appliquée aux moyens de comptage 2 par l'intermédiaire de l'interrupteur 1.

Quand l'état de cet interrupteur 1 est ouvert, les moyens de commande 3 commandent l'arrêt de la rotation du tambour. Dès que l'état de l'interrupteur 1 passe à l'état fermé, la tension E étant alors appliquée à l'entrée des moyens de comptage 2, ces derniers commencent le comptage de la durée d'application de la tension E. Tant que la durée reste en deçà d'une limite tₒ, les moyens de commande 3 appliquent une première séquence de rotation du tambour. Quand la durée d'application dépasse la limite tₒ, les moyens de commande 3 appliquent une deuxième séquence. De même, quand la durée d'application dépasse une limite supérieure t1, les moyens de commande appliquent une troisième séquence et ainsi de suite.

Dans le cas d'un lave-linge, l'entrée unique depuis l'interrupteur 1 sur les moyens de comptage 2, peut-être utilisée pour capter à la fois la consigne de lavage et la consigne d'essorage. L'économie d'une entrée est ainsi réalisée, puisqu'il n'y a pas besoin alors d'une entrée pour la consigne de lavage et d'une entrée pour la consigne d'essorage.

Dans les lave-linge, pendant le lavage, le tambour tourne alternativement dans un sens puis dans l'autre, la durée de rotation dans un même sens ne dépassant généralement pas 10 secondes environ. Durant la phase de lavage, l'interrupteur 1, s'ouvre donc environ toutes les 10 secondes. La limite précitée tₒ étant par exemple fixée à 13 secondes, tant que la durée de comptage de l'application de la tension E ne dépasse pas 13 secondes, les moyens de commande 3 imposent une rotation du tambour correspondant au lavage, soit environ 50 tours par minutes. Un interrupteur non représenté permet par exemple de définir le sens de rotation du tambour. Cependant, cet interrupteur et donc une entrée de consigne supplémentaire peut être facilement économisée par l'utilisation d'un microcontroleur. Celui-ci peut en effet mémoriser d'une séquence à l'autre, le sens de rotation. Ce contrôleur peut en outre comporter les moyens de comptage de la durée d'application d'une tension ainsi qu'une partie des moyens de commande 3, l'autre partie de ces derniers étant notamment constitués d'interface de puissance reliés au moteur d'entraînement du tambour.

En phase d'essorage, l'état de l'interrupteur 1 reste fermé un temps supérieur à la limite tₒ, soit 13 secondes par exemple. La phase d'essorage dure en fait plusieurs minutes pendant lesquelles la vitesse de rotation du moteur s'accélère pour atteindre une vitesse très élevée.

Ainsi, jusqu'à 13 secondes, les moyens de commande 3 appliquent une vitesse correspondant au lavage, soit environ 50 tours par seconde. Cette vitesse de rotation peut donc être aussi bien celle correspondant à la phase de lavage qu'au début de la phase d'essorage. Dès que la durée d'application de la tension E sur les moyens de comptage 2 dépassent 13 secondes, les moyens de commande 3 lancent alors l'accélération de la vitesse de rotation correspondant à la phase d'essorage. Une seule entrée de consigne, reliée à l'interrupteur 1, permet donc à la fois de lire la consigne de lavage et de lire la consigne d'essorage.

Les moyens de comptage 2 et les moyens de commande 3 peuvent faire partie d'un module électronique 5 et être intégrés en totalité ou en partie dans un microcontroleur. Le module électrique comprend par ailleurs par exemple d'autres éléments, notamment d'interfaçage, de protection et d'alimentation connus de l'homme du métier. Deux entrées A, B de ce module sont par exemple reliées à une source d'alimentation V_{R}, le réseau alternatif d'alimentation 220 V par exemple. Une entrée C de ce module électronique 5 sert à lire les consignes de lavage et d'essorage.

La figure 2 présente une variante du mode de réalisation d'un programmateur selon l'invention tel que représenté par la figure 1.

Dans le mode de réalisation de la figure 2, des moyens 21 de sélection de la vitesse d'essorage sont insérés en séries sur l'entrée C de consigne de lavage ou d'essorage. Ces moyens de sélection de la vitesse sont par exemple constitués d'un potentiomètre. La sortie de la tension en sortie du potentiomètre qui est variable est lue par exemple par un microcontroleur qui compte à la fois la durée du temps d'application et la valeur de la tension, cette valeur indiquant la vitesse d'essorage. Une table en mémoire indique par exemple la correspondance entre la tension à l'entrée de consigne C du module électronique et la vitesse d'essorage. La position du potentiomètre 21 est par exemple commandée depuis le tableau de commande du lave-linge.

La figure 3 présente une autre variante de réalisation d'un programmateur selon l'invention. Dans ce cas, la tension E appliquée à l'entrée des moyens de comptage est la tension du réseau d'alimentation V_{R}, celle-ci étant notamment abaissée par des moyens connus de l'homme du métier de façon à pouvoir notamment être lue par des circuits électroniques classiques tels qu'un microcontroleur par exemple.

Ce mode de réalisation économise encore une entrée au niveau du module électronique 5, puisque l'entrée de consigne C des modes de réalisation précédents est supprimée, une entrée B du réseau d'alimentation V_{R} servant aussi pour la consigne de rotation du tambour. Cependant, ce mode de réalisation impose, par rapport aux précédents, une coupure de l'alimentation électrique du module électronique à chaque période d'arrêt définie par le programmateur. De ce fait, les temps de rotation des séquences sont liés au temps de montée de l'alimentation du module. Cette solution peut s'appliquer par exemple à des vitesses fixes d'essorage.

## Revendications

1. Programmateur de lave-linge entraînant un tambour (4) ayant au moins deux séquences de rotation, comportant un composant électromécanique entraînant une ou plusieurs cames agissant sur l'état d'interrupteurs (1), caractérisé en ce que comportant des moyens de comptage (2) de la durée d'application d'une tension (E, V_{R}) et des moyens de commande (3) des séquences de rotation du tambour (4), une tension (E, V_{R}) étant appliquée par l'intermédiaire d'un interrupteur (1) sur au moins une entrée (B, C) des moyens de comptage (2), une séquence de rotation commençant à la fermeture de l'interrupteur (1), tant que la durée d'application est inférieure à une limite (tₒ), les moyens de commande (3) appliquent une vitesse de rotation correspondant à la phase de lavage et dès que la durée d'application dépasse la limite (tₒ), les moyens de commande (3) appliquent une séquence de vitesse de rotation correspondant à l'essorage.

2. Programmateur selon la revendication 1, caractérisé en ce que la limite (tₒ) est environ égale à 13 secondes.

3. Programmateur selon l'une quelconques des revendications précédentes, caractérisé en ce que des moyens de sélection (21) de la vitesse d'essorage sont insérés en série sur l'entrée des moyens de comptage (2).

4. Programmateur selon la revendication 3, caractérisé en ce que les moyens de sélection (21) comportent un potentiomètre dont la sortie indique une tension variable.

5. Programmateur selon l'une quelconque des revendications précédentes, caractérisé en ce que la tension appliquée en entrée des moyens de comptage (2) est la tension (V_{R}) du réseau d'alimentation électrique.

6. Programmateur selon l'une quelconque des revendications précédentes, caractérisé en ce que les moyens de comptage (2) et les moyens de commande (3) sont intégrés dans un microcontroleur.
